# EUROPÄISCHE PATENTSCHRIFT

(11) **EP 3 792 416 B1**
(45) Veröffentlichungstag und Bekanntmachung des Hinweises auf die Patenterteilung: **29.09.2021**
(21) Anmeldenummer: 19196991.4
(22) Anmeldetag: 12.09.2019
(51) Int. Cl.: E04B 1/76

(54) **BEFESTIGUNGSVORRICHTUNG**
ATTACHMENT DEVICE
DISPOSITIF DE FIXATION

(43) Veröffentlichungstag der Anmeldung: 17.03.2021
(73) Patentinhaber: Glückstein, Birgit, 97618 Hohenroth / OT Leutershausen (DE)
(72) Erfinder: Glückstein, Birgit, 97618 Hohenroth / OT Leutershausen (DE)
(74) Vertreter: Zimmermann & Partner Patentanwälte mbB

(56) Entgegenhaltungen:
- EP-A1- 3 348 723
- WO-A1-2013/079879
- DE-A1-102013 223 292

## Beschreibung

Die Erfindung betrifft eine Befestigungsvorrichtung.

Wärmedämmverbundsysteme finden ebenso wie Aufdachdämmsysteme eine immer größere Verbreitung an Gebäudewänden bzw. auf Gebäudedecken. Diese Systeme bewirken zwar in gewünschter Weise eine gute Wärmeisolierung, haben aber eine geringe mechanische Belastbarkeit. Dies erschwert es oder macht es gar unmöglich, Anbauteile an Gebäudewänden oder Aufbauteile auf einem Dach zu befestigen, ohne die Dämmschicht zu beschädigen.

Aus der DE 10 2013 223 292 A1 ist eine Beabstandungsvorrichtung bekannt, die ein Befestigungsmittel zur Befestigung der Beabstandungsvorrichtung an einem Tragwerk eines Gebäudes aufweist. Dieses Befestigungsmittel ist derart radial beabstandet zu einer Mittenlängsachse der Beabstandungsvorrichtung angeordnet, dass ein erster, einem Baugrund zugewandter Anlagebereich größer ist als ein zweiter, dem Baugrund abgewandter Anlagebereich.

Aus der EP 3 348 723 A1 ist ein Überbrückungselement zur Verbindung von Bauelementen bekannt, welches mindestens ein Primärelement sowie mindestens ein Anbindungselement aufweist, die ineinander eingreifend verbindbar sind, wodurch das Primärelement und das Anbindungselement zueinander längenverstellbar ausgebildet sind.

Aus der WO 2013/079879 A1 ist eine Befestigungsvorrichtung bekannt, welche einen Grundkörper aufweist, in dessen erstem Endbereich ein nach außen offener, in den Innenbereich des Grundkörpers hineinreichender Aufnahmeraum vorgesehen ist. In diesem Aufnahmeraum ist eine Nuss angeordnet, welche eine innere Abschlussfläche des Aufnahmeraums bildet und mit einer Auflagefläche des Grundkörpers kontaktiert ist. In einem zweiten, dem ersten Endbereich gegenüberliegendem Endbereich des Grundkörpers ist eine Aussparung vorgesehen, die von der Außenseite des Grundkörpers bis in den Aufnahmeraum reicht. Durch die Aussparung und die Nuss ist ein mit der Nuss verbundenes stabförmiges Element geführt, dessen einer Endbereich die Außenseite des Grundkörpers nach außen übersteht und dessen anderer Endbereich in den Aufnahmeraum hineinreicht. Am ersten Endbereich des Grundkörpers ist eine den Aufnahmeraum nach außen verschließende Abschlussplatte befestigt, welche ein oder mehrere Verbindungselemente zur Aufnahme von externen Bauteilen enthalten kann. Diese Befestigung ist durch eine in den Grundkörper geführte Gewindestange realisiert, deren außenliegender Endbereich auf der Abschlussplatte mittels einer Nuss fixiert ist und deren anderer Endbereich an einer Mutter befestigt ist, die in eine Aussparung des Grundkörpers eingebracht ist.

Die Aufgabe der Erfindung besteht darin, eine Vorrichtung anzugeben, mittels derer Anbauteile an einer Gebäudewand oder Aufbauteile auf einem Dach befestigt werden können, ohne eine vorhandene oder aufzubringende Dämmschicht zu beschädigen.

Diese Aufgabe wird durch eine Befestigungsvorrichtung mit den im Anspruch 1 angegebenen Merkmalen gelöst. Vorteilhafte Ausgestaltungen und Weiterbildungen der Erfindung sind in den abhängigen Ansprüchen 2-12 angegeben. Der Patentanspruch 13 hat vorteilhafte Verwendungen der erfindungsgemäßen Befestigungsvorrichtung zum Gegenstand.

Gemäß der vorliegenden Erfindung wird eine Befestigungsvorrichtung bereitgestellt, welche aufweist:
einen Grundkörper, in dessen erstem Endbereich ein nach außen offener, in den Innenbereich des Grundkörpers hineinreichender Aufnahmeraum vorgesehen ist,
ein in den Aufnahmeraum eingesetztes Verteilelement, welches eine innere Abschlussfläche des Aufnahmeraums bildet und mit einer Auflagefläche des Grundkörpers kontaktiert ist,
eine in einem zweiten, dem ersten Endbereich gegenüberliegenden Endbereich des Grundkörpers vorgesehene Aussparung, die von der Außenseite des Grundkörpers bis in den Aufnahmeraum reicht,
ein durch die Aussparung und durch das Verteilelement geführtes, mit dem Verteilelement verbundenes stabförmiges Element, dessen einer Endbereich die Außenseite des Grundkörpers nach außen übersteht und dessen anderer Endbereich in den Aufnahmeraum hineinreicht, und
eine am ersten Endbereich des Grundkörpers befestigte, den Aufnahmeraum nach außen verschließende Abschlussplatte, wobei die Abschlussplatte ein oder mehrere Verbindungselemente zur Aufnahme von externen Bauteilen enthält und am Grundkörper unter Verwendung von einem oder mehreren Zugelementen befestigt ist, welche durch Hohlräume der Abschlussplatte in den Grundkörper hineingeführt sind, durch zylinderförmige Bohrungen im Grundkörper durch den Grundkörper hindurchgeführt sind und an Befestigungsmitteln befestigt sind, welche an der Unterseite einer Stufe des Grundkörpers angeordnet sind, wobei die Stufe vom ersten Endbereich des Grundkörpers einen größeren Abstand hat als die Auflagefläche, wobei die Befestigungsmittel an der Unterseite einer am Außenmantel des Grundkörpers vorgesehenen Stufe des Grundkörpers angeordnet sind und wobei es sich bei den Befestigungsmitteln um einen Befestigungsring handelt.

Gemäß einer Ausführungsform besteht der Grundkörper aus einem nicht wärmeleitenden Material, beispielsweise aus Keramik oder aus Glas.

Gemäß einer Ausführungsform der Erfindung verläuft die Auflagefläche parallel zur Abschlussplatte.

Gemäß einer Ausführungsform der Erfindung ist das stabförmige Element am Verteilelement mittels einer Mutter befestigt und zwischen der Mutter und dem Verteilelement ist eine Unterlegscheibe positioniert.

Gemäß einer Ausführungsform der Erfindung bildet der zweite Endbereich des Grundkörpers eine ebene Fläche, wobei für die ebene Fläche und die Querschnittsfläche der Aussparung die folgende Größenbeziehung gilt: $F > x \cdot Q ,$ wobei x ≥ 5.

Gemäß einer Ausführungsform ist das Verteilelement mit der Auflagefläche verbunden.

Gemäß einer Ausführungsform der Erfindung sind die Zugelemente entlang eines Kreises oder Kreissegments mit Abstand zueinander um eine Mittelachse des Grundkörpers angeordnet und in Radialrichtung des Grundkörpers außerhalb des Aufnahmeraumes durch den Grundkörper geführt.

Gemäß einer Ausführungsform weist die Befestigungsvorrichtung Mittel zur verdrehgesicherten Kontaktierung mit einem tragfähigen Untergrund auf.

Gemäß einer Ausführungsform der Erfindung weist die Befestigungsvorrichtung zwei oder mehr stabförmige Elemente auf, deren einer Endbereich jeweils die Außenseite des Grundkörpers nach außen übersteht und deren anderer Endbereich jeweils in den Aufnahmeraum hineinreicht.

Gemäß einer Ausführungsform der Erfindung ist der Grundkörper in seinem mit einem tragfähigen Untergrund verbundenen Zustand in seinem zweiten Endbereich unter eine Druckspannung gesetzt, wobei das stabförmige Element unter einer Zugspannung steht und wobei eine Verspannung zwischen dem tragfähigen Untergrund und dem Verteilelement gegeben ist.

Gemäß einer Ausführungsform der Erfindung ist der Grundkörper in seinem mit einem tragfähigen Untergrund verbundenen Zustand in seinem ersten Endbereich unter eine Druckspannung gesetzt ist, wobei die Zugelemente unter einer Zugspannung stehen und wobei eine Verspannung zwischen den Befestigungsmitteln und der Abschlussplatte gegeben ist.

Gemäß einer Ausführungsform der Erfindung sind zwischen dem Grundkörper und der Abschlussplatte und/oder zwischen dem Grundkörper und einem tragfähigen Untergrund eine oder mehrere Zwischenplatten angeordnet.

Gemäß einer Ausführungsform der Erfindung weist die Befestigungsvorrichtung zwei oder mehr Grundkörper auf, die von einer gemeinsamen Abdeckplatte abgedeckt sind.

Gemäß einer Ausführungsform der Erfindung weist die Abschlussplatte einen umlaufenden Absatz auf, der zur Aufnahme einer Abschlusslage eines Wand- oder Deckenaufbaus ausgebildet ist.

Gemäß einer Ausführungsform der Erfindung ist die Abschlusslage auf dem umlaufenden Absatz durch ein Klemmen unter Verwendung eines Flanschrings und eines Befestigungselements oder durch ein Verkleben befestigbar.

Gemäß einer Ausführungsform der Erfindung erfolgt eine Verwendung einer erfindungsgemäßen Befestigungsvorrichtung bei einem Wärmedämmverbundsystem oder einem Aufdachdämmsystem.

Die vorstehend angegebenen Ausführungsformen können sowohl einzeln als auch -sofern sie sich nicht gegenseitig ausschließen- gemeinsam verwendet werden.

Die Vorteile der Erfindung bestehen insbesondere darin, dass die erfindungsgemäße Befestigungsvorrichtung Kräfte über eine nicht tragfähige Dämmschicht weiterleiten kann. Dabei wirkt die Befestigungsvorrichtung selbst isolierend und bildet keine die Dämmschicht durchdringende Kältebrücke. Des Weiteren hat die Befestigungsvorrichtung in einem Brandfall bei steigenden Temperaturen noch über eine bestimmte Zeit eine definierte Tragfähigkeit. Eine erfindungsgemäße Befestigungsvorrichtung kann in ihrer Dicke an jeweils vorliegende örtliche Gegebenheiten angepasst werden. Damit ist die Befestigungsvorrichtung dazu in der Lage, unterschiedlich dicke Dämmschichten zu überbrücken. Ein Einbau einer erfindungsgemäßen Befestigungsvorrichtung ist sowohl bei Neubauten, d.h. vor dem Aufbringen einer Dämmschicht und anderen Funktionsschichten wie beispielsweise einer Dampfsperre oder einer Abdichtung, als auch für einen nachträglichen Einbau, beispielsweise bei Renovierungen möglich. Eine erfindungsgemäße Befestigungsvorrichtung stellt eine durch einen Wand- oder Deckenaufbau reichende statisch tragende Verbindung dar und bildet des Weiteren eine zuverlässige und dauerhafte Andichtung zu einem Schichtaufbau.

Nachfolgend werden anhand der Zeichnungen vorteilhafte Ausführungsbeispiele für die Erfindung näher erläutert. Es zeigt
- Figur 1: eine erste Skizze zur Erläuterung eines ersten Ausführungsbeispiels für die Erfindung,
- Figur 2: eine zweite Skizze zur Erläuterung des in der Figur 1 gezeigten ersten Ausführungsbeispiels,
- Figur 3: eine Skizze zur Erläuterung eines als Befestigungsring realisierten Befestigungsmittels,
- Figur 4: eine Skizze zur Erläuterung eines zweiten nicht beanspruchten Ausführungsbeispiels,
- Figur 5: eine Skizze zur Erläuterung eines dritten Ausführungsbeispiels für die Erfindung,
- Figur 6: eine Skizze zur Erläuterung eines vierten Ausführungsbeispiels für die Erfindung,
- Figur 7: eine Skizze zur Erläuterung eines fünften Ausführungsbeispiels für die Erfindung,
- Figur 8: eine Skizze zur Erläuterung eines sechsten Ausführungsbeispiels für die Erfindung,
- Figur 9: eine Skizze zur Erläuterung eines siebten Ausführungsbeispiels für die Erfindung,
- Figur 10: eine Skizze zur Erläuterung eines achten Ausführungsbeispiels für die Erfindung,
- Figur 11: eine Skizze zur Erläuterung eines neunten Ausführungsbeispiels für die Erfindung
- Figur 12: eine Skizze zur Erläuterung eines zehnten Ausführungsbeispiels für die Erfindung,
- Figur 13: eine Skizze zur Erläuterung eines elften Ausführungsbeispiels für die Erfindung,
- Figur 14: eine Skizze zur Erläuterung eines zwölften Ausführungsbeispiels für die Erfindung und
- Figur 15: eine Skizze zur Erläuterung eines dreizehnten Ausführungsbeispiels für die Erfindung.

Die Figur 1 zeigt eine einer Schnittdarstellung entsprechenden Skizze zur Erläuterung eines ersten Ausführungsbeispiels für die Erfindung. In dieser Skizze ist ein erfindungsgemäßes Befestigungselement in einen tragfähigen Untergrund 2 eingesetzt, beispielsweise in eine Betonschicht. In diese Betonschicht 2 ist ein Spreizanker 1 eingebracht, in welchen die erfindungsgemäße Befestigungsvorrichtung unter Verwendung eines stabförmigen Elements 3 aufgenommen ist. Bei diesem stabförmigen Element 3 kann es sich um eine Schraube oder eine Gewindestange handeln.

Die Befestigungsvorrichtung weist einen Grundkörper 4 auf, der aus einem nicht wärmeleitenden Material, beispielsweise aus Keramik oder aus Glas, besteht. Dieser Grundkörper 4 hat eine hohe Druckfestigkeit und eine hohe Temperaturbeständigkeit.

In einem ersten, in der Figur 1 oben angeordneten Endbereich des Grundkörpers 4 ist ein nach außen offener, in den Innenbereich des Grundkörpers hineinreichender Aufnahmeraum 20 vorgesehen. In diesen Aufnahmeraum 20 ist ein Verteilelement 6 eingesetzt, das eine innere Abschlussfläche des Aufnahmeraums 20 bildet und mit einer Aufnahmefläche 12 des Grundkörpers 4 kontaktiert ist. Sowohl die Aufnahmefläche 12 des Grundkörpers als auch die dieser Aufnahmefläche 12 zugewandte Unterseite des Verteilelementes 6 ist eben ausgebildet. Die Aufnahmefläche 12 des Grundkörpers liegt unmittelbar an der ihr zugewandten Unterseite des Verteilelementes 6 an und ist mit dieser unter Verwendung einer Mutter 5 und einer zwischen der Mutter 5 und der Oberseite des Verteilelements 6 vorgesehenen Unterlegscheibe 7 verbunden, vorzugsweise zusammengepresst.

In einem zweiten, dem ersten Endbereich gegenüberliegenden Endbereich des Grundkörpers 4, d.h. in einem in der Figur 1 unten angeordneten Endbereich des Grundkörpers, ist eine Aussparung 21 vorgesehen, die von der Außenseite des Grundkörpers 4, d.h. von der unteren Abschlussfläche F des Grundkörpers, bis in den Aufnahmeraum 20 hineinreicht und eine Querschnittsfläche Q aufweist. Durch diese Aussparung 21 ist das bereits genannte stabförmige Element 3 geführt. Der obere Endbereich dieses stabförmigen Elements 3 ist auch durch das Verteilelement 6 hindurchgeführt und trägt in seinem durch das Verteilelement 6 hindurchgeführten Bereich die Mutter 5. Die Mutter 5 kann auf den oberen Endbereich des stabförmigen Elements 3 aufgedreht sein oder monolithisch einstückig mit dem oberen Endbereich des stabförmigen Elements 3 ausgebildet sein.

Des Weiteren weist die in der Figur 1 dargestellte Befestigungsvorrichtung eine Abschlussplatte 8 auf, die am ersten Endbereich des Grundkörpers 4 befestigt ist und den Aufnahmeraum 20 nach außen, d.h. in der Figur 1 nach oben, verschließt.

Diese Abschlussplatte 8 ist am Grundkörper 4 unter Verwendung von Zugelementen 11, welche in der Figur 2 veranschaulicht sind, befestigt. Die Zugelemente 11 sind durch Hohlräume 9 der Abschlussplatte 8, bei denen es sich vorzugsweise um zylinderförmige Bohrungen handelt, in den Grundkörper 4 hineingeführt, sind durch zylinderförmige Bohrungen des Grundkörpers durch diesen 4 hindurchgeführt und an Befestigungsmitteln 13 befestigt. Diese Befestigungsmittel 13 sind an der Unterseite einer Stufe 15 des Grundkörpers 4 angeordnet, welche vom ersten Endbereich des Grundkörpers 4 einen größeren Abstand hat als die Auflagefläche 12.

Wie in der Figur 3 dargestellt ist, handelt es sich bei den Befestigungsmitteln 13 um einen Befestigungsring, welcher Gewindebohrungen aufweist, in welche die Zugmittel 11, die durch den Grundkörper 4 hindurchgeführt sind und bei denen es sich vorzugsweise um Schrauben handelt, hineingeschraubt sind. Dadurch wird der Grundkörper 4 mit der Abschlussplatte 8 verspannt.

Die Figur 4 zeigt eine Skizze zur Erläuterung eines nicht beanspruchten zweiten Ausführungsbeispiels. Dieses zweite Ausführungsbeispiel unterscheidet sich von dem anhand der Figuren 1 und 2 erläuterten ersten Ausführungsbeispiel dadurch, dass am Außenmantel des Grundkörpers 4 keine Stufe vorgesehen ist, sondern Öffnungen 14 in den Grundkörper 4 eingebracht sind. In diesen Öffnungen 14 enden Hohlräume, vorzugsweise zylinderförmige Bohrungen 16, die in der Figur 4 von oben nach unten durch den Grundkörper 4 hindurchgeführt sind. In die Öffnungen 14 sind Befestigungselemente 23 für Zugelemente 11 eingesetzt, die durch zylinderförmige Bohrungen 16 des Grundkörpers bis in die Öffnungen 14 geführt sind und in diesen Öffnungen in die Befestigungselemente 23 eingesetzt sind. Die Zugelemente 11 sind wiederum vorzugsweise als Schrauben ausgebildet.

Diese Schrauben weisen Köpfe auf, die sich oben in Einsenkungen der Abschlussplatte 8 befinden. Die in den Öffnungen 14 vorgesehenen Befestigungselemente 23 enthalten ein Mutterngewinde für die Schrauben 11 sowie eine nicht kreisrunde Form, die sich innerhalb der Öffnungen 14 am Grundkörper 4 so abstützt, dass beim Anziehen der Schrauben ein Mitdrehen des jeweiligen Befestigungselements verhindert wird. Die Öffnungen 14 im Grundkörper 4 haben vom ersten Endbereich des Grundkörpers, d.h. vom in der Figur 4 oberen Endbereich des Grundkörpers, einen größeren Abstand als die Auflagefläche 12. Auch bei diesem Ausführungsbeispiel wird der Grundkörper 4 mit der Abschlussplatte 8 verspannt.

Die Figur 5 zeigt eine Skizze zur Erläuterung eines dritten Ausführungsbeispiels für die Erfindung. Bei diesem dritten Ausführungsbeispiel weist die Abschlussplatte 8 einen umlaufenden Absatz 8a auf. Dieser ist zur Aufnahme einer Abschlusslage 24 eines Wand- oder Deckenaufbaus ausgebildet. Diese Abschlusslage 24 kann beispielsweise aus Polymerfolie sein. Bei einer Ausführungsform, die in der Figur 5 auf der linken Seite veranschaulicht ist, ist die Abschlusslage 24 des Wand- oder Deckenaufbaus auf die Abschlussplatte 8 dichtend aufgeklebt. Bei einer anderen Ausführungsform, die in der Figur 5 auf der rechten Seite veranschaulicht ist, ist die Abschlusslage 24 des Wand- oder Deckenaufbaus unter Verwendung eines Flanschringes 17 und von Befestigungselementen 18, bei welchen es sich vorzugsweise um Schrauben handelt, auf dem umlaufenden Absatz 8a der Abschlussplatte 8 festgeklemmt.

Die Abschlussplatte 8 ist ebenso wie bei den oben erläuterten Ausführungsbeispielen unter Verwendung von Zugelementen 11, die durch zylinderförmige Bohrungen 9 der Abschlussplatte 8 und zylinderförmige Bohrungen 16 des Grundkörpers 4 geführt sind, mit dem Grundkörper 4 fest verbunden. Mit der Bezugszahl 25 ist Dämmmaterial dargestellt, welches auf einen tragfähigen Untergrund aufgebracht ist. Zwischen den Zugelementen 11 und der Abschlussplatte 8 können zusätzliche Dichtmaßnahmen getroffen werden. Wenn es sich bei den Zugelementen 11 um Schrauben handelt, in einer bevorzugten Ausführung um Dichtscheiben unter den Schraubenköpfen.

Die Figur 6 zeigt eine Skizze zur Erläuterung eines vierten Ausführungsbeispiels für die Erfindung. Bei diesem vierten Ausführungsbeispiel ist die Abschlusslage 24 des Wand- oder Deckenaufbaus unterhalb der Abschlussplatte 8 angeordnet und mittels einer umlaufenden Kehlnaht 19 dichtend mit der Abschlussplatte 8 verbunden. Bei der Kehlnaht 19 kann es sich um eine Pastendichtung oder einen Pastenkleber handeln.

Die Figur 7 zeigt eine Skizze zur Veranschaulichung eines fünften Ausführungsbeispiels für die Erfindung. Bei diesem fünften Ausführungsbeispiel sind in den Grundkörper 4 des Befestigungselements insgesamt acht zylinderförmige Bohrungen 16 eingebracht, durch welche beim Zusammenbau des Befestigungselements die Zugelemente 11 geführt werden. Des Weiteren weist dieses Befestigungselement insgesamt vier stabförmige Elemente 3 auf, deren obere Endbereiche sich bis in denselben Aufnahmeraum 20 erstrecken. Dieser Aufnahmeraum 20 ist von ein und derselben Abschlussplatte 8 verschlossen.

Die Figur 8 zeigt eine Skizze zur Veranschaulichung eines sechsten Ausführungsbeispiels für die Erfindung. Bei diesem Ausführungsbeispiel sind die Zugelemente 11 auf einem Teilkreis angeordnet, der sich innerhalb des in der Figur 5 gezeigten Absatzes 8a befindet. Bei diesem Ausführungsbeispiel werden die die oberen Enden der Zugelemente 11 durch die Abschlusslage 24 mit abgedichtet. Bei einer Ausführungsform, die in der Figur 8 auf der linken Seite veranschaulicht ist, ist die Abschlusslage 24 des Wand- oder Deckenaufbaus auf die Abschlussplatte 8 dichtend aufgeklebt. Bei einer anderen Ausführungsform, die in der Figur 5 auf der rechten Seite veranschaulicht ist, ist die Abschlusslage 24 des Wand- oder Deckenaufbaus unter Verwendung eines Flanschringes 17 und von Befestigungselementen 18, bei welchen es sich vorzugsweise um Schrauben handelt, auf dem umlaufenden Absatz 8a der Abschlussplatte 8 festgeklemmt.

Die Figur 9 zeigt eine Skizze zur Veranschaulichung eines siebten Ausführungsbeispiels für die Erfindung. Bei diesem Ausführungsbeispiel ist die Abschlusslage 24 durchgehend zwischen dem Grundkörper 4 und der Abschlussplatte 8 angeordnet und wird von den einzelnen Zugelementen 11 durchstoßen.

Die Figur 10 zeigt eine einer Schnittdarstellung entsprechende perspektivische Skizze zur Veranschaulichung eines achten Ausführungsbeispiels für die Erfindung. Bei diesem Ausführungsbeispiel weist die Befestigungsvorrichtung zwei mit Abstand zueinander angeordnete Grundkörper 4 auf, denen eine gemeinsame Abschlussplatte 8 zugeordnet ist. Diese Abschlussplatte 8 weist Aufnahmebohrungen 27 auf, die zur Befestigung eines zu befestigenden Bauteils auf der Befestigungsvorrichtung vorgesehen sind. Bei diesen Aufnahmebohrungen 27 handelt es sich vorzugsweise um eine als Sacklochbohrung ausgeführte Gewindebohrung, die zur Aufnahme einer Befestigungsschraube vorgesehen ist. Alternativ dazu können die Aufnahmebohrungen 27 aber auch Bohrungen zur Aufnahme eines Bolzens sein, der zur Positionierung eines auf der Abschlussplatte 8 befestigten Bauteils dient. Des Weiteren sind auf der in der Figur 10 dargestellten Abschlussplatte 8 Befestigungsbolzen 28 vorgesehen. Bei diesen handelt es sich beispielsweise um Gewindebolzen, die zur Aufnahme einer Befestigungsmutter vorgesehen sind. Alternativ dazu kann es sich bei den Bolzen 28 auch um gewindelose Bolzen handeln, die zur Positionierung eines auf der Abschlussplatte 8 befestigten Bauteils dienen. Ferner weist die in der Figur 10 dargestellte Abschlussplatte 8 Bohrungen 29 auf. Diese weisen Senkungen für die Zugelemente 11 auf. Diese Zugelemente, bei denen es sich beispielsweise um Schrauben handelt, werden beim Zusammenbau der Befestigungsvorrichtung durch die Bohrungen 29 der Abschlussplatte 8 durchgesteckt. Die Köpfe der Zugelemente 11, bei denen es sich beispielsweise um Schraubenköpfe handelt, befinden sich im angezogenen Zustand der jeweiligen Schraube in den Senkungen der Bohrungen 29, so dass sie nicht über die obere Fläche der Abschlussplatte 8 hinausragen. Bei den genannten Senkungen kann es sich um Kegelsenkungen oder um Flachsenkungen handeln.

Durch die Verwendung zweier Grundkörper 4 bei ein und derselben Befestigungsvorrichtung wird die Belastbarkeit der Befestigungsvorrichtung erhöht und des Weiteren Sicherheit gegen ein Verdrehen der Abschlussplatte 8 gegenüber dem tragfähigen Untergrund 2 erreicht.

Die Figur 11 zeigt eine einer Schnittdarstellung entsprechende perspektivische Skizze zur Veranschaulichung eines neunten Ausführungsbeispiels für die Erfindung. Bei diesem Ausführungsbeispiel weist die Befestigungsvorrichtung insgesamt drei mit Abstand zueinander angeordnete Grundkörper 4 auf, denen eine gemeinsame rund ausgebildete Abschlussplatte 8 zugeordnet ist. Dabei sind in der Figur 11 nur zwei der Grundkörper 4 zu sehen. Der dritte Grundkörper 4 befindet sich in dem aus der Figur 11 nicht ersichtlichen Teil der Befestigungsvorrichtung. Bei diesem Ausführungsbeispiel bilden die in Vertikalrichtung verlaufenden Mittelachsen der Grundkörper 4 die Endpunkte eines gleichseitigen Dreiecks. Auf der Abschlussplatte 8 sind auch bei diesem Ausführungsbeispiel Befestigungsbolzen 28 vorgesehen, bei denen es sich vorzugsweise um Gewindebolzen zur Aufnahme jeweils einer Befestigungsmutter handelt, unter deren Verwendung ein auf der Befestigungsvorrichtung zu befestigendes Bauteil befestigt werden kann. Alternativ dazu kann es sich bei den Befestigungsbolzen 28 auch um gewindelose Bolzen handeln, die zur Positionierung eines Bauteils auf der Abschlussplatte 8 verwendet werden können. Auch bei diesem Ausführungsbeispiel weist die dargestellte Abschlussplatte 8 Bohrungen 29 auf. Diese weisen Senkungen für die Zugelemente 11 auf. Diese Zugelemente, bei denen es sich beispielsweise um Schrauben handelt, werden beim Zusammenbau der Befestigungsvorrichtung durch die Bohrungen 29 der Abschlussplatte 8 durchgesteckt. Die Köpfe der Zugelemente 11, bei denen es sich beispielsweise um Schraubenköpfe handelt, befinden sich im angezogenen Zustand der jeweiligen Schraube in den Senkungen der Bohrungen 29, so dass sie nicht über die obere Fläche der Abschlussplatte 8 hinausragen. Bei den genannten Senkungen kann es sich um Kegelsenkungen oder um Flachsenkungen handeln.

Zusätzlich oder anstatt der Befestigungsbolzen 28 können auch bei dieser Ausführung ein oder mehrere Aufnahmebohrungen 27 auf der Abschlussplatte 8 angeordnet werden. Bei den Aufnahmebohrungen 27 handelt es sich wiederum vorzugsweise um eine als Sacklochbohrung ausgeführte Gewindebohrung, die zur Aufnahme einer Befestigungsschraube vorgesehen ist. Alternativ dazu können die Aufnahmebohrungen 27 aber auch Bohrungen zur Aufnahme eines Bolzens sein, der zur Positionierung eines auf der Abschlussplatte 8 befestigten Bauteils dient.

Durch die Verwendung dreier Grundkörper 4 bei ein und derselben Befestigungsvorrichtung werden die Belastbarkeit der Befestigungsvorrichtung und die Sicherheit gegen ein Verdrehen der der Abschlussplatte 8 gegenüber dem tragfähigen Untergrund 2 weiter erhöht.

Die Figur 12 zeigt eine einer Schnittdarstellung entsprechende perspektivische Skizze zur Veranschaulichung eines zehnten Ausführungsbeispiels für die Erfindung. Bei diesem Ausführungsbeispiel weist die Befestigungsvorrichtung Zwischenstücke 30 auf, mittels derer die Höhe H zwischen dem tragfähigen Untergrund 2 und der Abschlussplatte 8 an ein gegebenes Maß angepasst werden kann, wenn die Höhe des Grundkörpers 4 für einen jeweils vorliegenden Anwendungsfall nicht ausreichend ist. Diese Zwischenstücke können oberhalb des Grundkörpers 4 zwischen dem Grundkörper 4 und der Abschlussplatte 8 und/oder unterhalb des Grundkörpers 4 zwischen dem Grundkörper 4 und dem tragfähigen Untergrund 2 angeordnet sein. Vorzugsweise werden Zwischenstücke unterschiedlicher Höhe vorrätig gehalten, so dass bei Bedarf zum Erreichen der gewünschten Höhe H ein oder mehrere Zwischenstücke gleicher oder unterschiedlicher Höhe verwendet werden können.

Die Figur 13 zeigt eine einer Schnittdarstellung entsprechende perspektivische Skizze zur Veranschaulichung eines elften Ausführungsbeispiels für die Erfindung. Bei diesem Ausführungsbeispiel weist die Befestigungsvorrichtung einen Grundkörper 4 auf, der eine exzentrisch angeordnete zylinderförmige Durchgangsbohrung 21 für das stabförmige Element 3 hat. Eine derartige Ausgestaltung hat den Vorteil, dass die Belastbarkeit der Befestigungsvorrichtung in ihrem mit einem tragfähigen Untergrund verbundenen Zustand bei in Exzentrizitätsrichtung wirkenden Kräften durch eine Vergrößerung des Hebelarmes erhöht ist. Beispiele für eine derartige Ausgestaltung sind eine Verwendung des Befestigungselementes bei einer Befestigung von Geländern, eines Sonnenschutzes oder eines Balkons an einer Fassade.

Die Figur 14 zeigt eine einer Schnittdarstellung entsprechende perspektivische Skizze zur Veranschaulichung eines zwölften Ausführungsbeispiels für die Erfindung. Bei diesem Ausführungsbeispiel weist die Befestigungsvorrichtung einen Grundkörper 4 auf, der insgesamt vier Durchgangsbohrungen 21 hat, durch welche beim Zusammenbau der Befestigungsvorrichtung jeweils ein stabförmiges Element 3 geführt wird. Drei dieser Durchgangsbohrungen 21 sind aus der Figur 14 ersichtlich. Die vierte Durchgangsbohrung 21 befindet sich in dem aus der Figur 14 nicht ersichtlichen weiteren Teil der Befestigungsvorrichtung.

Die Figur 15 zeigt eine einer Schnittdarstellung entsprechende perspektivische Skizze zur Veranschaulichung eines dreizehnten Ausführungsbeispiels für die Erfindung. Bei diesem Ausführungsbeispiel weist die Befestigungsvorrichtung einen Grundkörper 4 auf, welcher zwei Durchgangsbohrungen 21 hat, durch welche beim Zusammenbau der Befestigungsvorrichtung jeweils ein stabförmiges Element geführt wird.

Bei dem oben anhand der Figur 1 erläuterten Ausführungsbeispiel ist das stabförmige Element 3 bezüglich der vertikal verlaufenden Mittelachse des Grundkörpers 4 konzentrisch angeordnet. Dies hat zur Folge, dass die Belastbarkeit des Befestigungselements in seinem mit einem tragfähigen Untergrund verbundenen Zustand bei im rechten Winkel zum stabförmigen Element wirksamen Kräften gleich groß ist. Ein Beispiel für eine derartige Ausgestaltung ist eine Verwendung des Befestigungselementes zu einer Befestigung einer Fallsicherung auf einem Dach.

Ist der Grundkörper der Befestigungsvorrichtung im Wesentlichen zylinderförmig ausgebildet, dann kann im Rahmen der Montage der Befestigungsvorrichtung an einen bzw. in einen bereits existierenden Schichtaufbau in den Schichtaufbau mittels einer Lochkreissäge eine kreisrunde Öffnung gebohrt werden. Danach kann die für den Spreizanker oder (Klebe-)Dübel notwendige Bohrung in den tragenden Untergrund eingebracht werden. Anschließend können die aus der obigen Beschreibung ersichtlichen Schritte zum Zusammenbau der Befestigungsvorrichtung und zur Befestigung der Befestigungsvorrichtung am tragenden Untergrund durchgeführt werden.

Bei den oben beschriebenen Ausführungsbeispielen ist die Abschlussplatte 8 am Grundkörper 4 jeweils unter Verwendung von mehreren Zugelementen 11 befestigt. Gemäß einer anderen, nicht in den Figuren dargestellten Ausführungsform kann die Abschlussplatte 8 am Grundkörper 4 auch unter Verwendung eines Zugelementes 11 befestigt sein.

Bei den beschriebenen Ausführungsbeispielen ist lediglich in den Figuren 10 und 11 veranschaulicht, dass die Abschlussplatte 8 Verbindungselemente zur Aufnahme von externen Bauteilen enthält. Auch bei den anderen Ausführungsbeispielen weist die Abschlussplatte 8 derartige Verbindungselemente auf, auch wenn diese in den Figuren nicht dargestellt sind.

### Bezugszeichenliste

- 1: Spreizanker, Klebedübel
- 2: Tragfähiger Untergrund
- 3: Stabförmiges Element
- 4: Grundkörper
- 4a: Mittelachse des Grundkörpers 4
- 5: Mutter
- 6: Verteilelement
- 7: Unterlegscheibe
- 8: Abschlussplatte
- 8a: Umlaufender Absatz der Abschlussplatte 8
- 9: Zylinderförmige Bohrung in der Abschlussplatte 8
- 10: Gewindebohrung
- 11: Zugelement
- 12: Auflagefläche
- 13: Befestigungsmittel
- 14: Öffnung des Grundkörpers
- 15: Stufe
- 16: Zylinderförmige Bohrung im Grundkörper 4
- 17: Flanschring
- 18: Befestigungselement
- 19: Kehlnaht
- 20: Aufnahmeraum
- 21: Zylinderförmige Durchgangsbohrung
- 22: Kreis, Kreissegment
- 23: Befestigungselement
- 24: Abschlusslage des Wand- oder Deckenaufbaus
- 25: Dämmmaterial
- 26: Stehbolzen
- 27: Aufnahmebohrung
- 28: Befestigungsbolzen
- 29: Bohrung
- 30: Zwischenstück

## Patentansprüche

1. Befestigungsvorrichtung, welche aufweist:
- einen Grundkörper (4), in dessen erstem Endbereich ein nach außen offener, in den Innenbereich des Grundkörpers hineinreichender Aufnahmeraum (20) vorgesehen ist,
- ein in den Aufnahmeraum (20) eingesetztes Verteilelement (6), welches eine innere Abschlussfläche des Aufnahmeraums (20) bildet und mit einer Auflagefläche (12) des Grundkörpers kontaktiert ist,
- eine in einem zweiten, dem ersten Endbereich gegenüberliegenden Endbereich des Grundkörpers (4) vorgesehene Aussparung (21), die von der Außenseite des Grundkörpers (4) bis in den Aufnahmeraum (20) reicht,
- ein durch die Aussparung (21) und durch das Verteilelement (6) geführtes, mit dem Verteilelement (6) verbundenes stabförmiges Element (3), dessen einer Endbereich die Außenseite des Grundkörpers (4) nach außen übersteht und dessen anderer Endbereich in den Aufnahmeraum (20) hineinreicht, und
- eine am ersten Endbereich des Grundkörpers (4) befestigte, den Aufnahmeraum (20) nach außen verschließende Abschlussplatte (8), wobei die Abschlussplatte ein oder mehrere Verbindungselemente (27, 28) zur Aufnahme von externen Bauteilen enthält und am Grundkörper (4) unter Verwendung von einem oder mehreren Zugelementen (11) befestigt ist, welche durch Hohlräume (9) der Abschlussplatte (8) in den Grundkörper (4) hineingeführt sind, durch zylinderförmige Bohrungen (16) im Grundkörper (4) durch den Grundkörper (4) hindurchgeführt sind und an Befestigungsmitteln (13) befestigt sind,
**dadurch gekennzeichnet, dass**
die Befestigungsmittel (13) an der Unterseite einer am Außenmantel des Grundkörpers vorgesehenen Stufe (15) des Grundkörpers angeordnet sind wobei die Stufe (15) vom ersten Endbereich des Grundkörpers einen größeren Abstand hat als die Auflagefläche (12),
und dass es sich bei den Befestigungsmitteln um einen Befestigungsring handelt.

2. Befestigungsvorrichtung nach Anspruch 1, **dadurch gekennzeichnet, dass** die Auflagefläche (12) parallel zur Abschlussplatte (8) verläuft.

3. Befestigungsvorrichtung nach einem der vorhergehenden Ansprüche, **dadurch gekennzeichnet, dass** das stabförmige Element (3) am Verteilelement (6) mittels einer Mutter (5) befestigt ist und dass zwischen der Mutter (5) und dem Verteilelement (6) eine Unterlegscheibe (7) positioniert ist.

4. Befestigungsvorrichtung nach einem der vorhergehenden Ansprüche, **dadurch gekennzeichnet, dass** der zweite Endbereich des Grundkörpers (4) eine ebene Fläche (F) bildet und dass für die ebene Fläche (F) und die Querschnittsfläche (Q) der Aussparung (21) die folgende Größenbeziehung gilt: $F > x \cdot Q ,$ wobei x ≥ 5.

5. Befestigungsvorrichtung nach einem der vorhergehenden Ansprüche, **dadurch gekennzeichnet, dass** die Zugelemente (11) entlang eines Kreises oder Kreissegments (22) mit Abstand zueinander um eine Mittelachse (4a) des Grundkörpers (4) angeordnet sind und in Radialrichtung des Grundkörpers (4) außerhalb des Aufnahmeraumes (20) durch den Grundkörper (4) geführt sind.

6. Befestigungsvorrichtung nach einem der vorhergehenden Ansprüche, **dadurch gekennzeichnet, dass** sie zwei oder mehr stabförmige Elemente (3) aufweist, deren einer Endbereich jeweils die Außenseite des Grundkörpers (4) nach außen übersteht und deren anderer Endbereich jeweils in den Aufnahmeraum (20) hineinreicht.

7. Befestigungsvorrichtung nach einem der vorhergehenden Ansprüche, **dadurch gekennzeichnet, dass** der Grundkörper (4) in seinem mit einem tragfähigen Untergrund (2) verbundenen Zustand in seinem zweiten Endbereich unter eine Druckspannung gesetzt ist, wobei das stabförmige Element (3) unter einer Zugspannung steht und wobei eine Verspannung zwischen dem tragfähigen Untergrund (2) und dem Verteilelement (6) gegeben ist.

8. Befestigungsvorrichtung nach einem der vorhergehenden Ansprüche, **dadurch gekennzeichnet, dass** der Grundkörper (4) in seinem mit einem tragfähigen Untergrund (2) verbundenen Zustand in seinem ersten Endbereich unter eine Druckspannung gesetzt ist, wobei die Zugelemente (11) unter einer Zugspannung stehen und wobei eine Verspannung zwischen den Befestigungsmitteln (13) und der Abschlussplatte (8) gegeben ist.

9. Befestigungsvorrichtung nach einem der vorhergehenden Ansprüche, **dadurch gekennzeichnet, dass** zwischen dem Grundelement (4) und der Abschlussplatte (8) und/oder zwischen dem Grundelement (4) und einem tragfähigem Untergrund (2) eine oder mehrere Zwischenplatten angeordnet sind.

10. Befestigungsvorrichtung nach einem der vorhergehenden Ansprüche, **dadurch gekennzeichnet, dass** sie zwei oder mehr Grundkörper (4) aufweist, die von einer gemeinsamen Abdeckplatte (8) abgedeckt sind.

11. Befestigungsvorrichtung nach einem der vorhergehenden Ansprüche, **dadurch gekennzeichnet, dass** die Abschlussplatte (8) einen umlaufenden Absatz (8a) aufweist, der zur Aufnahme einer Abschlusslage (24) eines Wand- oder Deckenaufbaus ausgebildet ist.

12. Befestigungsvorrichtung nach Anspruch 11, **dadurch gekennzeichnet, dass** die Abschlusslage (24) auf dem umlaufenden Absatz (8a) durch ein Klemmen unter Verwendung eines Flanschrings (17) und eines Befestigungselements (18) oder durch ein Verkleben befestigbar ist.

13. Verwendung einer Befestigungsvorrichtung nach einem der vorhergehenden Ansprüche bei einem Wärmedämmverbundsystem oder einem Aufdachdämmsystem.

## Claims

1. Fastening device which comprises:
- a main body (4) being, inside its first end, provided with a chamber (20) which is open outwards and which reaches into the interior of the main body,
- a distribution element (6) being inserted in the chamber (20) forming an inner surface of the chamber (20) and being connected to a support surface (12) of the main body,
- a gap (21) in a second end, being opposite the first end, of the main body (4), reaching from the outside surface of the main body (4) into the chamber (20),
- a bar-shaped element (3) leading through the gap (21) and the distribution element (6), and being connected to the distribution element (6), whose one end protrudes outward beyond the outside surface of the main body (4) and whose other end reaches into the chamber (20), and
- an end plate (8) being fixed to the first end of the main body (4) and closing the chamber (20) outwards, the end plate including one or more connecting elements (27, 28) for mounting external components, and being fixed to the main body (4) by use of one or more tension elements (11) which are led into the main body (4) through cavities (9) in the end plate (8), led through the main body (4)through cylindrical drill holes (16) in the main body (4) and fixed to fastening elements (13),
**characterized in that**
the fastening elements (13) are placed at the bottom of a step (15) of the main body being provided at the outer shell of the main body, and the step (15) having a larger distance from the first end of the main body than the support surface (12), and the fastening elements being a fastening ring.

2. Fastening device according to claim 1, **characterized in that** the support surface (12) is parallel to the end plate (8) .

3. Fastening device according to one of the previous claims, **characterized in that** the bar-shaped element (3) is fixed to the distribution element (6) with a nut (5), and a washer (7) is placed between the nut (5) and the distribution element (6) .

4. Fastening device according to one of the previous claims, **characterized in that** the second end of the main body (4) forms a plane surface (F), and for the plane surface (F) and the cross-sectional area (Q) of the gap (21) the following size ratio applies: $F > x \cdot Q ,$ whereby x ≥ 5.

5. Fastening device according to one of the previous claims, **characterized in that** the tension elements (11) are arranged around a center axis (4a) of the main body (4) along a circle or circular segment (22) with some distance to each other and led through the main body (4) in radial direction of the main body (4) outside the chamber (20).

6. Fastening device according to one of the previous claims, **characterized in that** it contains two or more bar-shaped elements (3) whose one end each protrudes outward beyond the outside surface of the main body (4) and whose other end each reaches into the chamber (20).

7. Fastening device according to one of the previous claims, **characterized in that** the main body (4) in its with one load-bearing substrate (2) connected condition is put under compressive stress in its second end, whereby the bar-shaped element (3) is under tensile stress and a tension between the load-bearing substrate (2) and the distribution element (6) is given.

8. Fastening device according to one of the previous claims, **characterized in that** the main body (4) in its with one load-bearing substrate (2) connected condition is put under compressive stress in its first end, whereby the tension elements (11) are under tensile stress and a tension between the fastening elements (13) and the end plate (8) is given.

9. Fastening device according to one of the previous claims, **characterized in that** between the main body (4) and the end plate (8) and/or between the main body (4) and a load-bearing substrate (2) one or more intermediate plates are arranged.

10. Fastening device according to one of the previous claims, **characterized in that** it contains two or more main bodies (4) which are covered with one common end plate (8).

11. Fastening device according to one of the previous claims, **characterized in that** the end plate (8) includes a circumferential step (8a) for attaching the top layer (24) of a wall or ceiling construction.

12. Fastening device according to claim 11, **characterized in that** the top layer (24) is attachable to the circumferential step (8a) by clamping using a flange ring (17) and a fastening element (18), or by gluing.

13. Use of a fastening device according to one of the previous claims for a wall insulation system or an on-roof insulation system.

## Revendications

1. Dispositif de fixation, contenant:
- un corps de base (4), dans la première extrémité duquel étant prévue une chambre (20) qui est ouverte à l'extérieur et qui s'étend jusqu'à l'intérieur du corps de base,
- un élément de distribution (6) inséré à la chambre (20), qui forme une surface interne de la chambre (20) et qui est connecté à une surface portante (12) du corps de base,
- une encoche (21) prévue dans une deuxième extrémité, opposée à la première extrémité, du corps de base (4), qui s'étend de la surface externe du corps de base (4) à l'intérieur de la chambre (20),
- un élément en forme de tige (3) étant introduit dans l'encoche (21) et l'élément de distribution (6), et connecté à l'élément de distribution (6), dont une extrémité fait saillie au-delà de la surface externe du corps de base (4) et dont l'autre extrémité s'étend jusqu'à la chambre (20), et
- une plaque de fermeture (8) attachée à la première extrémité du corps de base (4) et fermant la chambre (20) vers l'extérieur, la plaque de fermeture contenant un ou plusieurs éléments de connexion (27, 28) pour fixer des composants externes et étant attachée au corps de base (4) par l'utilisation d'un ou plusieurs éléments de traction (11) qui sont insérés au corps de base (4) par des cavités (9) à la plaque de fermeture (8), faits passés à travers le corps de base (4) par des perçages cylindriques (16) au corps de base (4) et attachés aux éléments de fixation (13),
**caractérisé en ce que**
les éléments de fixation (13) sont placés à la surface inférieure d'une marche (15) du corps de base prévue à la gaine extérieure du corps de base, la marche (15) ayant une plus grande distance de la première extrémité du corps de base que la surface portante (12), et les éléments de fixation étant une bague de fixation.

2. Dispositif de fixation selon revendication 1, **caractérisé en ce que** la surface portante (12) est parallèle de la plaque de fermeture (8).

3. Dispositif de fixation selon une des revendications précédentes, **caractérisé en ce que** l'élément en forme de tige (3) est attaché à l'élément de distribution (6) par un écrou (5) et qu'entre l'écrou (5) et l'élément de distribution (6) est positionnée une rondelle (7).

4. Dispositif de fixation selon une des revendications précédentes, **caractérisé en ce que** la deuxième extrémité du corps de base (4) forme une surface plane (F) et que pour la surface plane (F) et la section transversale (Q) de l'encoche (21) la relation de grandeur suivante s'applique: $F > x \cdot Q ,$ et x ≥ 5.

5. Dispositif de fixation selon une des revendications précédentes, **caractérisé en ce que** les éléments de traction (11) sont arrangés autour d'un axe médian (4a) du corps de base (4) le long d'un cercle ou d'un segment de cercle (22) à des intervalles d'espacement et insérés à travers du corps de base (4) en direction radiale du corps de base (4) en dehors de la chambre (20).

6. Dispositif de fixation selon une des revendications précédentes, **caractérisé en ce qu'**il comprend deux ou plusieurs éléments en forme de tige (3), dont une extrémité fait saillie chacune au-delà de la surface externe du corps de base (4) et dont l'autre extrémité s'étend chacune jusqu'à la chambre (20).

7. Dispositif de fixation selon une des revendications précédentes, **caractérisé en ce que** le corps de base (4) en condition connectée avec un support porteur (2) est mis à une contrainte de compression à sa deuxième extrémité, et l'élément en forme de tige (3) étant exposé à une contrainte de traction et il y a une tension entre le support porteur (2) et l'élément de distribution (6).

8. Dispositif de fixation selon une des revendications précédentes, **caractérisé en ce que** le corps de base (4) en condition connectée avec un support porteur (2) est mis à une contrainte de compression à sa première extrémité, et les éléments de traction (11) étant exposés à une contrainte de traction et il y a une tension entre les éléments de fixation (13) et la plaque de fermeture (8).

9. Dispositif de fixation selon une des revendications précédentes, **caractérisé en ce qu'**entre le corps de base (4) et la plaque de fermeture (8) et/ou entre le corps de base (4) et un support porteur (2) une ou plusieurs plaques intermédiaires sont positionnées.

10. Dispositif de fixation selon une des revendications précédentes, **caractérisé en ce qu'**il contient deux ou plusieurs corps de base (4) qui sont couverts d'une plaque de fermeture (8) commune.

11. Dispositif de fixation selon une des revendications précédentes, **caractérisé en ce que** la plaque de fermeture (8) contient une marche périphérique (8a) pour attacher la couche terminale (24) d'une construction murale ou d'une construction de plafond.

12. Dispositif de fixation selon revendication 11, **caractérisé en ce que** la couche terminale (24) est attachable à la marche périphérique (8a) par serrage en utilisant une bride annulaire (17) et un élément de fixation (18), ou par collage.

13. Utilisation d'un dispositif de fixation selon une des revendications précédentes pour un système pour isolation thermique murale ou un système pour isolation thermique de toiture.
